# EUROPÄISCHE PATENTSCHRIFT

(11) **EP 3 824 858 B1**
(45) Veröffentlichungstag und Bekanntmachung des Hinweises auf die Patenterteilung: **13.12.2023**
(21) Anmeldenummer: 20199336.7
(22) Anmeldetag: 30.09.2020
(51) Int. Cl.: A61G 3/00, F16M 13/02

(54) **BEFESTIGUNGSVORRICHTUNG FÜR DIE AUSWECHSELBARE BEFESTIGUNG VON MEHREREN MEDIZINISCHEN GERÄTEN IN EINEM KRANKENRAUM EINES RETTUNGSDIENSTFAHRZEUGES**
FASTENING DEVICE FOR INTERCHANGEABLE FASTENING OF A PLURALITY OF MEDICAL DEVICES IN A PATIENT AREA OF A RESCUE SERVICE VEHICLE
DISPOSITIF DE FIXATION INTERCHANGEABLE DE PLUSIEURS APPAREILS MÉDICAUX DANS UN ESPACE D'HOSPITALISATION D'UN VÉHICULE DE TRANSPORT SANITAIRE

(30) Priorität: 20.11.2019 DE 102019131340
(43) Veröffentlichungstag der Anmeldung: 26.05.2021
(73) Patentinhaber: Mefina Medical GmbH & Co. KG, 40699 Erkrath (DE)
(72) Erfinder: Keller, Andreas, 40699 Erkrath (DE)
(74) Vertreter: dompatent von Kreisler Selting Werner - Partnerschaft von Patent- und Rechtsanwälten mbB

(56) Entgegenhaltungen:
- CA-A1- 2 177 948
- US-B1- 7 028 351
- US-B2- 10 307 313

## Beschreibung

Die Erfindung betrifft eine Befestigungsvorrichtung für die auswechselbare Befestigung von mehreren medizinischen Geräten in einem Krankenraum eines Rettungsdienstfahrzeuges.

Aus dem Stand der Technik sind Rettungsdienstfahrzeuge, insbesondere Rettungstransportwagen, Krankentransportwagen, Notfallkrankenwagen, Notarztwagen sowie Intensivtransportwagen bekannt, welche für den Transport mindestens eines Patienten, insbesondere mindestens eines Notfallpatienten, einen Krankenraum umfassen, welcher ebenfalls zur Behandlung des Patienten genutzt wird. Der Krankenraum ist grundsätzlich koffer-/kastenförmig ausgestaltet, mit einer an das Fahrerhaus angrenzenden und in Fahrtrichtung zuvorderst gelegenen Trennwand bzw. Stirnwand sowie einer Rückwand, welche im Stand der Technik üblicherweise zumindest anteilig durch eine Tür bzw. eine Heckklappe gebildet ist. Weiterhin weist der Patiententransportraum zwei gegenüberliegende Seitenwände, welche die Trennwand mit der Rückwand verbinden, sowie einen Boden und eine Decke auf. Weiterhin weist der Krankenraum üblicherweise eine seitliche Öffnung in Form einer Tür mit einem Fenster auf. Der Krankenraum ist mit der Karosserie des Krankentransportfahrzeuges lasttragend verbunden. Der Krankenraum ist dabei derart eingerichtet, dass üblicherweise mehrheitlich an der Trennwand des Krankenraums Schränke und Befestigungsvorrichtungen für die Unterbringung der medizinischen Ausstattung, wie insbesondere des medizinischen Verbrauchsmaterials, der Medikamente, und weiteren medizinischen Verbandmitteln und Pflegehilfsmitteln, angeordnet bzw. befestigt sind. Weiterhin ist es beispielsweise aus der US 10 307 313 B2 bekannt, an den Seitenwänden des Krankenraums Medizinprodukte bzw. medizinische Geräte direkt oder mittelbar über Befestigungseinrichtungen, wie beispielsweise über sogenannte Normschienen(-systeme) oder Airlinerschienen-/systeme), zu befestigen. Aus der CA 2 177 948 A1 ist ein Tragarm zur hängenden Anbringung einer medizinischen Vorrichtung bekannt. Der Tragarm umfasst einen Schlitten, der an einem oberen Abschnitt davon zur Verschiebung entlang einer Führungsschiene befestigt ist. Ein Bremsbelag wird in einem oberen Ende des Tragarms gehalten und durch eine drehbare Hülse betätigt, die an der Unterseite des Tragarms angeordnet ist, wobei der Bremsbelag lösbar eingerastet ist, um den Arm an einer gewünschten Stelle entlang der Führungsschiene anzuhalten. Eine Verbindungshalterung ist drehbar an einem unteren Abschnitt des Tragarms befestigt, um eine Vorrichtung zu sichern, die vom Arm getragen werden soll.

In dem Krankenraum wird der zu transportierende bzw. zu behandelnde Patient mittels einer Transportliege überwiegend mittig im Krankenraum gelagert, wobei sich die Körperlängsachse des Patienten in Fahrtrichtung erstreckt. Weiterhin ist in dem Krankenraum mindestens ein Begleitsitz für das begleitende bzw. betreuende medizinische Personal/ den Betreuer vorgesehen, wobei der Sitz oder mindestens ein Sitz an einer Seitenwand platziert ist und aufgrund gesetzlicher Vorschriften während der Fahrt derart ausgerichtet ist, dass der medizinische Betreuer im Krankenraum mit Blickrichtung in Fahrtrichtung des Rettungsdienstfahrzeuges sitzt und über entsprechende Anschnallgurte am Betreuersitz gesichert ist.

Nachteilig an dem bekannten Stand der Technik der Innenausstattung der Rettungsdienstfahrzeuge ist, dass die medizinischen Geräte bzw. Medizinprodukte überwiegend seitlich an der Wand des Krankenraums des Rettungsdienstfahrzeuges angebracht sind und damit ca. in einem Winkel von 90° relativ zu der Blickachse des begleitenden medizinischen Personals, wenn sich dieses im angeschnallten Zustand sitzend auf dem Begleitsitz befindet, ausgerichtet sind. Die Displays und Bedienelemente der medizinischen Geräte sind aufgrund der vorgenannten Ausrichtung und des dadurch resultierenden Blickwinkels nur sehr bedingt von der Sitzposition des medizinischen Personals einsehbar und/oder nicht sicher bzw. nicht vollständig (Armlänge) bedienbar. Die restliche medizinische Ausstattung, welche z.B. im Bereich der Trennwand des Krankenraums angeordnet ist, ist für das medizinische Personal nur zu erreichen, wenn der medizinische Betreuer den Sitzplatz des Betreuers verlässt, welches während der Fahrt mit dem Rettungsdienstfahrzeug eine erhebliche Gefährdung für das begleitende medizinische Personal und auch den Patienten darstellt. Insbesondere ist es für medizinische Interventionen während des (medizinischen) Transports erforderlich, dass das Rettungsdienstfahrzeug anhält, um dem begleitenden medizinischen Personal bzw. Betreuer eine sichere Behandlung des Patienten zu ermöglichen, wobei sich jedoch aufgrund des zusätzlichen Halts der Transport zu der eigentlichen Notfallversorgungseinrichtung, wie beispielsweise das Krankenhaus, verzögert bzw. ein sicheres Anhalten nicht immer umgehend und sicher möglich ist.

Ausgehend von dem vorgenannten Stand der Technik liegt der vorliegenden Erfindung die Aufgabe zugrunde, eine Innenausstattung für den Krankenraum und insbesondere eine Befestigungsvorrichtung für mehrere medizinische Geräte bereitzustellen, welche die Sicherheit des begleitenden medizinischen Personals während der Bedienung der medizinischen Geräte in dem Krankenraum als auch die Ergonomie der Bedienung signifikant verbessert.

Erfindungsgemäß gelöst wird die Aufgabe mit einer Befestigungsvorrichtung für die auswechselbare Befestigung (mit oder ohne Werkzeuge) von mehreren medizinischen Geräten in einem Krankenraum eines Rettungsdienstfahrzeuges, wobei die Befestigungsvorrichtung eine statische Lagerungseinrichtung sowie eine Geräteträgereinrichtung mit mindestens einer Trägerebene zur Befestigung von mehreren medizinischen Geräten umfasst, wobei die statische Lagerungseinrichtung sich entlang einer Seitenwand des Krankenraums erstreckt und lasttragend mit der Struktur der Seitenwand und/oder des Bodens des Krankenraums verbunden ist, wobei die Geräteträgereinrichtung relativ zu der Befestigungseinrichtung um mindestens eine erste im Wesentlichen vertikale Achse schwenkbar gelagert ist, derart, dass die Geräteträgereinrichtung von einer ersten Ausgangsposition, in welcher die mindestens eine Trägerebene im Wesentlichen entlang der Seitenwand verläuft, in mindestens eine zweite Betriebsposition ausschwenkbar ist, in welcher die mindestens eine Trägerebene schräg oder orthogonal zu der Seitenwand ausgerichtet ist.

Mit der erfindungsgemäßen Befestigungsvorrichtung ist es möglich, die Geräteträgereinrichtung mit der mindestens einen Trägerebene, an welcher mehrere medizinische Geräte befestigbar sind, von einer ersten Position, in welcher die Bedienflächen und/oder Sichtflächen der Geräte entlang der Seitenwand des Krankenraums angeordnet sind, in eine zweite Betriebsposition auszuschwenken, in welcher die medizinischen Geräte aufgrund der Ausrichtung der Trägerebene der Geräteträgereinrichtung, welche schräg oder orthogonal zu der Seitenwand in Betriebsposition verläuft, ebenfalls die medizinischen Geräte und deren Bedienflächen schräg oder orthogonal zu der Seitenwand ausgerichtet sind. Damit ist es möglich, die mehreren medizinischen Geräte im Wesentlichen unmittelbar in der Sichtachse des auf dem Begleitsitz sitzenden medizinischen Personals anzuordnen. Aufgrund der Anordnung der medizinischen Geräte in der Sichtachse des medizinischen Personals wird eine direkte Aufsicht bzw. Einsicht des medizinischen Personals auf die zumeist displaygeführten medizinischen Geräte ermöglicht. Bei Touchscreens wird die Bedienung durch das medizinische Personal deutlich verbessert. Darüber hinaus wird ebenfalls die Ergonomie für das betreuende medizinische Personal in der Sitzposition erheblich verbessert, da sich nunmehr die medizinischen Geräte in der Sichtachse und im unmittelbaren Zugriffsbereich vor dem betreuenden medizinischen Personal befinden. Das betreuende medizinische Personal muss folglich in der Sitzposition zur Überwachung und/oder Bedienung der Geräte keine verdrehte Position einnehmen. Weiterhin wird eine sichere Erreichbarkeit aller medizinischen Geräte, welche auf der erfindungsgemäßen Befestigungsvorrichtung angeordnet sind, für das betreuende medizinische Personal in der sitzenden und angeschnallten Position auf dem Betreuersitz ermöglicht und damit die Sicherheit des medizinischen Personals erheblich verbessert. Zwangshalte des Rettungsdienstfahrzeuges zur Vornahme der Behandlung, wie insbesondere für die Bedienung der medizinischen Geräte, können weitgehend verhindert werden.

Gemäß einem weiteren Aspekt der Erfindung kann die Aufgabe mit einer alternativen Befestigungsvorrichtung für die auswechselbare Befestigung von mehreren medizinischen Geräten in einem Krankenraum eines Rettungsdienstfahrzeuges gelöst werden, wobei die Befestigungsvorrichtung eine statische Lagerungseinrichtung sowie eine Geräteträgereinrichtung zur Befestigung mehrerer medizinischer Geräte umfasst, wobei die statische Lagerungseinrichtung in dem Bereich einer Seitenwand des Krankenraums angeordnet und lasttragend mit der Struktur der Seitenwand und/oder des Bodens des Krankenraums verbunden ist, wobei die Geräteträgereinrichtung an der Lagerungseinrichtung um mindestens eine erste im Wesentlichen vertikale Achse schwenkbar gelagert ist, derart, dass die an der Geräteträgereinrichtung befestigten medizinischen Geräte von einer ersten Ausgangsposition, in welcher die Bedienflächen der medizinischen Geräte im Wesentlichen entlang der Seitenwand verlaufen, in mindestens eine zweite Betriebsposition verlagerbar sind, in welcher die Bedienflächen der befestigten medizinischen Geräte schräg oder orthogonal zu der Seitenwand verlaufen.

Die Lagerungseinrichtung kann mindestens ein Befestigungselement, wie insbesondere eine Schraube, umfassen, über welches die Lagerungseinrichtung lasttragend mit der Struktur der Seitenwand und/oder des Bodens des Krankenraums verbunden ist.

Erfindungsgemäß ist es weiterhin vorgesehen, dass die mindestens eine Geräteträgereinrichtung mindestens ein Paneel mit einer Paneelfläche zur Befestigung von mindestens einem medizinischen Gerät umfasst, wobei das mindestens eine Paneel relativ zu der Trägerebene und/oder relativ zu der Geräteträgereinrichtung von einer ersten Ausgangsposition, wobei die Paneelfläche parallel zu der Trägerebene verläuft, in mindestens eine zweite Betriebsposition schwenkbar ausgestaltet ist, wobei in der zweiten Betriebsposition die Paneelfläche des mindestens einen Trägerpaneels schräg oder orthogonal zu der Trägerebene und/oder der Geräteträgereinrichtung ausgerichtet ist.

Die Ausgestaltung des mindestens einen Paneels zur Befestigung von medizinischen Geräten ermöglicht, dass lediglich ein spezifisches Paneel aus der Ruheposition in eine Betriebsposition verschwenkt wird, womit das betreuende medizinische Personal situationsspezifisch lediglich die medizinischen Geräte bzw. Medizinprodukte in Eingriff oder in die Arbeitsposition bringen kann, welche aufgrund der aktuellen medizinischen Situation zur Behandlung des Patienten spezifisch benötigt werden. Insbesondere ist es möglich, dass die Geräteträgereinrichtung beispielsweise in einem Winkel von 45° gegenüber der Ruheposition ausgeschwenkt wird und lediglich die spezifischen Paneele wiederum um 45° gegenüber der Trägerebene der Geräteträgereinrichtung ausgeschwenkt werden, wodurch es dem medizinischen Personal ermöglicht wird, ein komfortables und übersichtliches Arbeiten in dem Krankenraum des Rettungsdienstfahrzeuges vorzunehmen.

Besonders bevorzugt kann es vorgesehen sein, dass mindestens ein Paneel entlang mindestens einer zweiten im Wesentlichen vertikal und/oder horizontal verlaufenden Achse schwenkbar gelagert ist. Die erste Achse der Geräteträgereinrichtung kann dabei beispielsweise benachbart zu der mindesten einen zweiten Achse der Paneele angeordnet werden.

Gemäß einer besonders bevorzugten Ausführungsform der Befestigungsvorrichtung kann es vorgesehen sein, dass die mindestens eine Trägerebene in der mindestens einen zweiten Betriebsposition gegenüber der ersten Ausgangsposition der Geräteträgereinrichtung und/oder das mindestens eine Paneel in der mindestens einen zweiten Betriebsposition gegenüber der Ausgangsposition der Geräteträgereinrichtung einen Winkelbereich von 30°-60° einschließt.

Weiterhin kann es vorgesehen sein, dass zwischen der statischen Lagereinrichtung und der mindestens einen Geräteträgereinrichtung und/oder zwischen dem Paneel und der Geräteträgereinrichtung mindestens eine Stelleinrichtung angeordnet ist, worüber der Schwenkwinkel der mindestens einen Geräteträgereinrichtung und/ oder des mindestens einen Trägerpaneels einstell- und festlegbar ist.

Die Stelleinrichtung weist dabei den Vorteil auf, dass die Geräteträgereinrichtung bzw. das Paneel in der aktuellen Stell- bzw. Schwenkposition gegen ein unbeabsichtigtes Verschwenken gesichert werden kann. Die Stelleinrichtung kann hierbei eine stufenlose Verstellung und Festlegung des Schwenkwinkels vorsehen, derart, dass das medizinische Personal die für sich und für den aktuellen Zustand gewünschte Position der Geräteträgereinrichtung und des mindestens einen Paneels für sich selbst beliebig festlegen kann.

Bei der Stelleinrichtung kann es sich insbesondere um einen hydraulischen Zylinder, einen elektrisch betätigbaren Spindeltrieb und/oder um ein elektrohydraulisch antreibbares Stellglied handeln. Alternativ kann jedoch auch ein einfaches Scharnier, bevorzugt mit mehreren Rastpositionen zur Einstellung des Schwenkwinkels der Trägereinrichtung bzw. der Paneele, vorgesehen werden.

Weiterhin kann es vorgesehen sein, dass mindestens eine Trägereinrichtung eine Lagereinrichtung umfasst, welche zwischen der Trägereinrichtung und einem Boden des Innenraums eines Rettungsdienstfahrzeuges ausgebildet ist. Die Lagereinrichtung weist dabei den Vorteil auf, dass die Trägereinrichtung über die Lagereinrichtung gegenüber dem Boden des Innenraums abgestützt wird, wobei die statischen als auch dynamischen Lasten von der Trägereinrichtung an die Struktur des Innenraums bzw. des Krankenraums weitergeleitet werden können.

Die Lagerungseinrichtung kann beispielsweise mindestens ein schwenkbares Stützrad umfassen, welches in dem dem Boden zugewandten Bereich der Trägereinrichtung befestigt bzw. ausgebildet ist, wobei eine Lauffläche des Rades über den Boden des Krankenraums läuft und die Trägereinrichtung gegen den Boden abstützt. Es kann dabei ebenfalls vorgesehen sein, dass die Lagerungseinrichtung und insbesondere das Stützrad in einer Führungsschiene läuft.

Gemäß einer weiterhin bevorzugten Ausführungsform kann an der Trägerebene der mindestens einen Geräteträgereinrichtung und/oder an dem Paneel mindestens eine Geräteträgerschiene, bevorzugt mindestens ein Paar zueinander parallel verlaufender, Geräteträgerschienen angeordnet werden.

Die Vorsehung von Geräteträgerschienen bzw. Normschienen oder ähnlichen Befestigungsoptionen für die Befestigung von medizinischen Geräten weist dabei den Vorteil auf, dass eine Vielzahl unterschiedlicher medizinischer Geräte an die erfindungsgemäße Vorrichtung bzw. genauer an der Geräteträgereinrichtung und/oder an den Paneelen flexibel und austauschbar befestigt werden können. Weiterhin wird es ermöglicht, dass auch nach mehreren Jahren der Nutzung der erfindungsgemäßen Vorrichtung neuere medizinische Geräte mit der erfindungsgemäßen Vorrichtung genutzt und an dieser sicher befestigt werden können. Alternativ und/oder zusätzlich kann an der Trägerebene der mindestens einen Geräteträgereinrichtung und/oder an dem Paneel mindestens eine Befestigungseinrichtung zur lasttragenden Befestigung der medizinischen Geräte an der Geräteträgereinrichtung und/oder dem mindestens einen Paneel vorgesehen werden.

Weiterhin bevorzugt kann es vorgesehen sein, dass die statische Lagerungseinrichtung mindestens eine Versorgungseinrichtung für die medizinischen Geräte, insbesondere ein Fluidanschluss und/oder mindestens einen elektrischen Anschluss zur Anbindung der medizinischen Geräte an das Rettungsdienstfahrzeug, umfasst.

Die Vorsehung mindestens einer Versorgungseinrichtung für die medizinischen Geräte, insbesondere eines Fluidanschlusses oder eines elektrischen Anschlusses, weist den Vorteil auf, dass die medizinischen Geräte unmittelbar an ihrem Befestigungsort an die Versorgung des Rettungsdienstfahrzeuges angebunden werden können, ohne lange Kabel bzw. Schlauchlaufwege vorsehen zu müssen. Hierdurch wird ebenfalls weiterhin die Sicherheit des medizinischen Personals als auch der Patienten verbessert.

Weiterhin kann es dabei bevorzugt vorgesehen werden, dass die mindestens eine Versorgungseinrichtung, insbesondere der mindestens eine Fluidanschluss und/ oder der mindestens eine elektrische Anschluss, an mindestens einer Fläche der Lagerungseinrichtung angeordnet wird, welche schräg oder orthogonal zu der Seitenwand des Rettungsdienstfahrzeuges ausgebildet ist.

Aufgrund der schrägen oder orthogonalen Ausrichtung der Anschlüsse bzw. der Versorgungseinrichtungen wird eine unbeabsichtigte Trennung aufgrund des Anstoßens des medizinischen Personals an die vorgenannten Anschlüsse weitgehend verhindert.

Weiterhin kann es vorgesehen sein, dass die mindestens eine Geräteträgereinrichtung gegenüber der statischen Lagerungseinrichtung und/oder das mindestens eine Paneel gegenüber der mindestens einen Trägereinrichtung höhenverstellbar angeordnet ist.

Aufgrund der Höhenverstellbarkeit der Geräteträgereinrichtung und/oder des mindestens einen Paneels können die medizinischen Geräte in der spezifischen gewünschten Bedienhöhe des medizinischen Personals angeordnet bzw. ausgerichtet werden. Die vorgenannte höhenverstellbare Ausführungsform ermöglicht damit, die erfindungsgemäße Vorrichtung an die Körpergröße und persönlichen Bedürfnisse des medizinischen betreuenden Personals flexibel einzustellen und somit weiter die Ergonomie als auch die Bedienungssicherheit der medizinischen Geräte zu erhöhen.

Weiterhin kann es bevorzugt vorgesehen sein, dass die mindestens eine erste und zweite Achse im Wesentlichen parallel zueinander verlaufen und bevorzugt die Längsachse der mindestens einen ersten Achse relativ zu der Längsachse der mindestens einen zweiten Achse einen definierten Abstand aufweist.

Bevorzugt kann an der Geräteträgereinrichtung und/oder dem mindestens einen Paneel ein Griffelement ausgebildet werden, das Griffelement ermöglicht dem betreuenden medizinischen Personal, die gewünschte Position der Geräteträgereinrichtung und/oder des mindestens einen Paneels manuell, hydraulisch oder elektrohydraulisch unterstützt einzustellen.

Weiterhin kann vorgesehen sein, dass an der Geräteträgereinrichtung mindestens eine Verriegelungseinrichtung ausgebildet ist, wobei die Verriegelungseinrichtung mit mindestens einem angepassten Element im Bereich der Seitenwand oder des Bodens des Krankenraumes zusammenwirkt, worüber die Geräteträgereinrichtung in einer definierten Winkelposition verriegelbar ist.

Über die zusätzliche Verriegelungseinrichtung wird ein sicherer Halt der Befestigungsvorrichtung in der eingestellten Schwenkposition ermöglicht.

Weiterhin kann es besonders bevorzugt vorgesehen werden, dass die Befestigungseinrichtung und/oder das mindestens eine Paneel mindestens eine Halteeinrichtung für die auswechselbare Befestigung von zusätzlichen Ausstattungsmodulen umfasst. Bei den Ausstattungsmodulen kann es sich beispielsweise um Containerboxen handeln, welche beliebiges medizinisches Gerät oder Material aufnehmen. Hierdurch wird es ermöglicht, dass das medizinische Personal für den jeweiligen Behandlungszweck (z.B. Reanimation, Intubation, etc.) angepasste Sets aus medizinischen Geräten und Verbrauchsmaterial als auch Medikamenten zusammenstellt, welche an der erfindungsgemäßen Vorrichtung austauschbar über die Halteeinrichtung zu befestigen sind, so dass das medizinische Personal situationsgerecht die erfindungsgemäße Vorrichtung bestücken kann.

Die Halteeinrichtung kann dabei beispielsweise über Aussparungen in dem Paneel und/oder der Trägerebene der erfindungsgemäßen Vorrichtung gebildet werden. Dabei kann es vorgesehen sein, dass die vorgenannten Aussparungen an entsprechende Befestigungselemente angepasst sind, welche mit den zusätzlichen Ausstattungsmodulen lasttragend verbunden oder an diesen ausgebildet sind. Die zusätzlichen Ausstattungsmodule können beispielsweise über ein Einschieben, Einstecken, Einklicken oder ähnliches der Befestigungselemente in die Aussparung der Befestigungsvorrichtung an dieser austauschbar befestigt werden. Dabei kann es vorgesehen sein, dass die Ausstattungsmodule über mindestens eine Sicherungseinrichtung, wie insbesondere ein Rastelement, ein Sicherungshebel oder eine Magnetsicherung, ein unbeabsichtigtes Lösen der Ausstattungsmodule von dem Paneel und/oder der Trägerebene gesichert sind.

Es zeigen:
- Fig. 1: eine erste perspektivische Ansicht einer ersten bespielhaften Ausführungsform einer erfindungsgemäßen Befestigungsvorrichtung in einer ausgeschwenkten Betriebsposition,
- Fig. 2: eine zweite beispielhafte Ausführungsform einer erfindungsgemäßen Befestigungsvorrichtung in einer Ausgangsposition, sowie
- Fig. 3: eine beispielhafte perspektivische Darstellung einer erfindungsgemäßen Befestigungsvorrichtung im eingebauten Zustand innerhalb des Krankenraums eines Rettungsdienstfahrzeuges.

In Fig. 1 ist die perspektivische Ansicht einer Befestigungsvorrichtung 1 für die auswechselbare Befestigung von mehreren medizinischen Geräten in einem Krankenraum eines Rettungsdienstfahrzeuges dargestellt, wobei die Befestigungsvorrichtung 1 eine statische Lagerungseinrichtung 2 mit mindestens einem Befestigungselement (nicht dargestellt) umfasst. Die statische Lagerungseinrichtung 2 ist dabei in der dargestellten Ausführungsform als U-förmiges Rahmenelement mit einer ersten Stele 21 sowie einer gegenüberliegenden zweiten Stele 22 ausgebildet, welche über eine lasttragende Quertraverse 23 miteinander verbunden sind. Die Stelen 21,22 können über nicht dargestellte Befestigungselemente lasttragend mit einer Seitenwand 311 und/oder dem Boden 312 des Rettungsdienstfahrzeuges 300 verbunden werden.

Die Befestigungsvorrichtung 1 umfasst weiterhin eine Geräteträgereinrichtung 3, die mit mehreren in der dargestellten Ausführungsform parallel zueinander verlaufenden Trägerebenen 39 zur Befestigung von mehreren medizinischen Geräten ausgestattet ist.

Wie dies der Fig. 1 entnehmbar ist, ist die Geräteträgereinrichtung 3 relativ zu der Lagerungseinrichtung 2 um eine erste vertikale Achse 32 schwenkbar gelagert, in der Fig. 1 ist die Geräteträgereinrichtung 3 in einer zweiten Betriebsposition dargestellt, in welcher die Trägerebene 31 schräg zu der Seitenwand verläuft.

Wie dies ebenfalls der Fig. 1 entnehmbar ist, verfügt die dargestellte erfindungsgemäße Befestigungsvorrichtung 1 über drei Paneele 4 mit jeweils einer Paneelfläche 41 zur Befestigung mindestens einer medizinischen Vorrichtung und/oder mindestens eines Ausstattungsmoduls. Die Paneele 4 sind relativ zu der Trägerebene 31 und/oder relativ zu der Geräteträgereinrichtung 3 von einer ersten Ausgangsposition (nicht dargestellt), wobei die Paneelfläche 41 im Wesentlichen parallel zu der Trägerebene 31 verläuft, in mindestens eine zweite Betriebsposition, wie in Fig. 1 dargestellt, schwenkbar ausgestaltet. In der zweiten Betriebsposition verläuft die Paneelfläche 41 des mindestens einen Trägerpaneels 4 schräg oder orthogonal zu der Trägerebene 31 und/oder der Geräteträgereinrichtung 3. Die drei Paneele 4 sind dabei entlang mindestens einer zweiten im Wesentlichen vertikal verlaufenden Achse 42 schwenkbar gelagert. Wie dies ebenfalls der Fig. 1 entnehmbar ist, verfügt die mindestens eine Geräteträgereinrichtung 3 über eine Lagereinrichtung 5, welche zwischen der Trägereinrichtung 3 und einem Boden des Krankenraums eines Rettungsdienstfahrzeuges ausgebildet ist. Die Lagereinrichtung 6 wird dabei in dem dargestellten Ausführungsbeispiel über ein schwenkbares Stützrad ausgebildet, welches an der bodenzugewandten Unterseite der Geräteträgereinrichtung 3 angeordnet ist.

An den Paneelen 4 sind in der dargestellten beispielhaften Ausführungsform jeweils zwei zueinander parallel verlaufende Geräteträgerschienen 8 zur Befestigung der medizinischen Geräte und/oder der Ausstattungsmodule vorgesehen. Es können erfindungsgemäß jedoch zusätzlich oder alternativ auch weitere Befestigungseinrichtungen im Bereich der Paneele 4 oder der Trägerebenen 31 vorgesehen werden.

Die Fig. 2 zeigt die erfindungsgemäße Befestigungsvorrichtung 1 in der ersten Ausgangsposition, wobei die erfindungsgemäße Befestigungsvorrichtung 1 im Wesentlichen wie in Fig. 1 ausgestaltet ist, wobei jedoch in der Ausführungsform gemäß Fig. 2 zusätzlich im Bereich der statischen Lagerungseinrichtung 2 und, wie dargestellt, beispielsweise an der ersten Stele 21 mehrere Versorgungseinrichtungen 7 für die medizinischen Geräte, insbesondere ein Fluidanschluss 71 sowie mehrere elektrische Anschlüsse 72 zur Anbindung der medizinischen Geräte an das Rettungsdienstfahrzeug, vorgesehen sind. Wie dies ebenfalls der Fig. 2 entnehmbar ist, verlaufen die erste Achse 32 sowie die zweite Achse 42 im dargestellten Ausführungsbeispiel der erfindungsgemäßen Vorrichtungen im Wesentlichen parallel zueinander und die Längsachse 321 der mindestens einen ersten Achse weist relativ zu der Längsachse 421 der mindestens einen zweiten Achse einen definierten Abstand D auf.

Wie dies ebenfalls der Fig. 2 entnehmbar ist, sind sowohl an den Paneelen 4 als auch an der Geräteträgereinrichtung 3 mehrere Griffelemente 33, 43 ausgebildet. Wie dies insbesondere aus Fig. 2 hervorgeht, ist an der Geräteträgereinrichtung eine Verriegelungseinrichtung ausgebildet, wobei die Verriegelungseinrichtung mit mindestens einem angepassten Element (nicht dargestellt) im Bereich der Seitenwand oder des Bodens des Krankenraums zusammenwirkt, worüber die Geräteträgereinrichtung 3 in einer definierten Winkelposition, wie insbesondere der Ausgangsposition, verriegelbar ist und gegen ein unbeabsichtigtes Ausschwenken bzw. Verschwenken gesichert ist.

Die Figur 3 zeigt ein weiteres Ausführungsbeispiel einer erfindungsgemäßen Befestigungsvorrichtung 1 im eingebauten Zustand in einem Krankenraum 301 eines Rettungsdienstfahrzeuges 300. Die Befestigungsvorrichtung 1 ist dabei im dargestellten Ausführungsbeispiel lasttragend mit der Struktur der Seitenwand 311 sowie mit dem Boden 312 des Krankenraums 301 verbunden. Die statische Lagerungseinrichtung 2 erstreckt sich entlang der Seitenwand 311 des Krankenraums 301. In der dargestellten Ausführungsform der erfindungsgemäßen Befestigungsvorrichtung 1 verfügt diese über eine Geräteträgereinrichtung 3, welche relativ zu der statischen Lagerungseinrichtung 2 um eine erste vertikale Achse 32 schwenkbar gelagert ist, derart, dass die Geräteträgereinrichtung 3 mit der Geräteträgerebene 31 von einer ersten Ausgangsposition, in welcher die mindestens eine Trägerebene 31 im Wesentlichen entlang der Seitenwand 311 verläuft, in mindestens eine zweite Betriebsposition ausschwenkbar ist, in welcher die mindestens eine Trägerebene 31 schräg oder orthogonal zu der Seitenwand 311 verläuft. Wie dies ebenfalls der Fig. 3 entnehmbar ist, verfügt der Krankenraum 301 über eine doppelflügelige Heckklappe bzw. Hecktür 313. In der Mitte des Krankenraums 301 ist eine Lagerungseinrichtung 314 zur Lagerung und Befestigung einer Transportliege angeordnet. Weiterhin verfügt der Krankenraum 301 über einen Sitz 315 für das begleitende bzw. betreuende medizinische Personal, wobei der Sitz 315 im Bereich der Seitenwand 311 plaziert ist und aufgrund der gesetzlichen Vorgaben derart ausgerichtet ist, dass der medizinische Betreuer im Krankenraum 301 mit Blickrichtung in Fahrtrichtung 302 des Rettungsdienstfahrzeuges 300 sitzt. Der Sitz 315 für das medizinische Personal ist dabei unmittelbar neben der Lagerungseinrichtung 314 für die Transportliege des Patienten angeordnet, derart, dass das medizinische Personal auch im sitzenden Zustand unmittelbar den Patienten behandeln bzw. auf diesen einwirken kann. Die erfindungsgemäße Befestigungsvorrichtung 1 ist dabei im Bereich der Seitenwand 311 in Fahrtrichtung des Rettungsdienstfahrzeuges 300 vor dem Sitz 315 angeordnet, derart, dass, wenn die Trägereinrichtung 3 über die vertikale Achse 32 in die zweite Betriebsposition ausgeschwenkt wird, die Geräteträgerebene 31 bzw. die Paneele 4 mit den Paneelflächen 41 zur Befestigung der mehreren medizinischen Geräte 100 unmittelbar im Sicht- und Eingriffsbereich des medizinischen Personals im sitzenden Zustand angeordnet sind. Die erfindungsgemäße Befestigungsvorrichtung ermöglicht somit dem begleitenden medizinischen Personal ebenfalls im sitzenden und angeschnallten Zustand eine Bedienung der medizinischen Geräte 100, welche über die erfindungsgemäße Befestigungsvorrichtung 1 angeordnet sind, vorzunehmen.

## Patentansprüche

1. Befestigungsvorrichtung (1) für die auswechselbare Befestigung von mehreren medizinischen Geräten (100) in einem Krankenraum (301) eines Rettungsdienstfahrzeuges (300), umfassend:
- eine statische Lagerungseinrichtung (2); sowie
- eine Geräteträgereinrichtung (3) mit mindestens einer Trägerebene (31) zur Befestigung mehrerer medizinischer Geräte (100);
wobei die statische Lagerungseinrichtung (2) sich entlang einer Seitenwand (311) des Krankenraums (301) erstreckt und lasttragend mit der Struktur der Seitenwand (311) und/oder des Bodens (312) des Krankenraumes (301) verbunden ist,
wobei die Geräteträgereinrichtung (3) relativ zu der Lagerungseinrichtung (2) um mindestens eine erste im Wesentlichen vertikale Achse (32) schwenkbar gelagert ist, derart, dass die Geräteträgereinrichtung (3) von einer ersten Ausgangsposition, in welcher die mindestens eine Trägerebene (31) im Wesentlichen entlang der Seitenwand (311) verläuft, in mindestens eine zweite Betriebsposition ausschwenkbar ist, in welcher die mindestens eine Trägerebene (31) schräg oder orthogonal zu der Seitenwand (311) verläuft,
**dadurch gekennzeichnet, dass**
die mindestens eine Geräteträgereinrichtung (3) mindestens ein Paneel (4) mit einer Paneelfläche (41) zur Befestigung von mehreren medizinischen Geräten (100) umfasst, wobei das mindestens eine Paneel (4) relativ zu der Trägerebene (31) und/oder relativ zu der Geräteträgereinrichtung (3) von einer ersten Ausgangsposition, wobei die Paneelfläche (41) im Wesentlichen parallel zu der Trägerebene (31) verläuft, in mindestens eine zweite Betriebsposition schwenkbar ausgestaltet ist, wobei in der zweiten Betriebsposition die Paneelfläche (41) des mindestens einen Trägerpaneels (4) schräg oder orthogonal zu der Trägerebene (31) und/oder der Geräteträgereinrichtung (3) verläuft.

2. Befestigungsvorrichtung (1) nach Anspruch 1, wobei das mindestens eine Paneel (4) entlang mindestens einer zweiten im Wesentlichen vertikal und/oder horizontal verlaufenden Achse (42) schwenkbar gelagert ist.

3. Befestigungsvorrichtung (1) nach einem der vorausgehenden Ansprüche, wobei die mindestens eine Trägerebene (31) in der mindestens einen zweiten Betriebsposition gegenüber der ersten Ausgangsposition der Geräteträgereinrichtung (3) und/oder das mindestens eine Paneel (4) in der mindestens einen zweiten Betriebsposition gegenüber der Ausgangsposition der Geräteträgereinrichtung (3) einen Winkel in einem Winkelbereich von 30° bis 60° einschließt.

4. Befestigungsvorrichtung (1) nach einem der vorausgehenden Ansprüche, wobei zwischen der statischen Lagereinrichtung (2) und der mindestens einen Geräteträgereinrichtung (3) und/oder zwischen dem Paneel (4) und der Geräteträgereinrichtung (3) mindestens eine Stelleinrichtung (5) angeordnet ist, worüber der Schwenkwinkel der mindestens einen Geräteträgereinrichtung (3) und/oder des mindestens einen Paneels (4) einstell- und festlegbar ist.

5. Befestigungsvorrichtung (1) nach einem der vorausgehenden Ansprüche, wobei die mindestens eine Geräteträgereinrichtung (3) eine Lagereinrichtung (5) umfasst, welche zwischen der Trägereinrichtung (3) und einem Boden (312) des Krankenraums (301) des Rettungsdienstfahrzeuges (300) ausgebildet ist.

6. Befestigungsvorrichtung (1) nach einem der vorausgehenden Ansprüche, wobei an der Trägerebene (31) der mindestens einen Geräteträgereinrichtung (3) und/oder an dem Paneel (4) mindestens eine Geräteträgerschiene (8), bevorzugt mindestens ein Paar zueinander parallel verlaufender Geräteträgerschienen (8), angeordnet sind.

7. Befestigungsvorrichtung (1) nach einem der vorausgehenden Ansprüche, wobei die statische Lagerungseinrichtung (2) mindestens eine Versorgungseinrichtung (7) für die medizinischen Geräte (100), insbesondere einen Fluidanschluss (71) und/oder mindestens einen elektrischen Anschluss (72) zur Anbindung der medizinischen Geräte (100) an das Rettungsdienstfahrzeug (300), umfasst.

8. Befestigungsvorrichtung (1) nach Anspruch 7, wobei die mindestens eine Versorgungseinrichtung (7), insbesondere der mindestens eine Fluidanschluss (71) und/oder der mindestens eine elektrische Anschluss (72), an mindestens einer Fläche der Lagerungseinrichtung (2) angeordnet ist, welche schräg oder orthogonal zu der Seitenwand (311) des Rettungsdienstfahrzeuges ausgebildet ist.

9. Befestigungsvorrichtung (1) nach einem der vorausgehenden Ansprüche, wobei die mindestens eine Geräteträgereinrichtung (3) gegenüber der statischen Lagerungseinrichtung (2) und/oder das mindestens eine Paneel (4) gegenüber der mindestens einen Geräteträgereinrichtung (3) höhenverstellbar angeordnet ist.

10. Befestigungsvorrichtung (1) nach einem der vorausgehenden Ansprüche, wobei die mindestens eine erste und zweite Achse (32,42) im Wesentlichen parallel zueinander verlaufen und bevorzugt die Längsachse (321) der mindestens einen ersten Achse (32) relativ zu der Längsachse (421) der mindestens einen zweiten Achse (42) einen definierten Abstand (D) aufweist.

11. Befestigungsvorrichtung (1) nach einem der vorausgehenden Ansprüche, wobei an der Geräteträgereinrichtung (3) und/oder dem mindestens einem Paneel (4) ein Griffelement (33,43) ausgebildet ist.

12. Befestigungsvorrichtung (1) nach einem der vorausgehenden Ansprüche, wobei an der Geräteträgereinrichtung (3) mindestens eine Verriegelungseinrichtung (9) ausgebildet ist und wobei die Verriegelungseinrichtung (9) mit mindestens einem angepassten Element im Bereich der Seitenwand (311) oder des Bodens (312) des Krankenraums (301) zusammenwirkt, worüber die Geräteträgereinrichtung (3) in einer definierten Winkelposition verriegelbar ist.

13. Befestigungsvorrichtung (1) nach einem der vorausgehenden Ansprüche, wobei die Geräteträgereinrichtung (3) und/oder das mindestens eine Paneel (4) mindestens eine Halteeinrichtung für die auswechselbare Befestigung von zusätzlichen Ausstattungsmodulen umfasst.

14. Krankenraum (301) eines Rettungsdienstfahrzeuges (300) umfassend:
- eine Stirnwand;
- eine Rückwand;
- zwei gegenüberliegende Seitenwände (311);
- einen Boden (312); und
- eine Decke; sowie
- mindestens eine Befestigungsvorrichtung (1) für die auswechselbare Befestigung von mehreren medizinischen Geräten (100) gemäß einem der Ansprüche 1 bis 13.

## Claims

1. A fastening device (1) for an interchangeable fastening of a plurality of medical devices (100) in a patient area (301) of an ambulance (300), comprising:
- a static bearing device (2); as well as
- an equipment support device (3) with at least one support plane (31) for fastening a plurality of medical devices (100);
- the static bearing device (2) extending along a sidewall (311) of the patient area (301) and being connected to the structure of the side wall (311) and/or the floor (312) of the patient area (301) in a load-bearing manner,
- the equipment support device (3) being pivotably supported relative to the bearing device (2) about a first substantially vertical axis (32), such that the equipment support device (3) can be pivoted out from a first initial position, in which the at least one support plane (31) extends substantially along the sidewall (311), to at least a second operating position, in which the at least one support plane (31) extends obliquely or orthogonally to the sidewall (311),
**characterized in that**
the at least one equipment support device (3) comprises at least one panel (4) with a panel surface (41) for fastening a plurality of medical devices (100), the at least one panel (4) is configured to be pivoted out relative to the support plane (31) and/or relative to the equipment support device (3) from a first initial position, in which the panel surface (41) extends substantially parallel to the support plane (31), to at least one second operating position, in which second operating position the panel surface (41) of the at least one support panel (4) extends obliquely or orthogonally to the support plane (31) and/or the equipment support device (3).

2. The fastening device (1) according to claim 1, wherein the at least one panel (4) is pivotally supported along at least one second substantially vertically and/or horizontally extending axis (42).

3. The fastening device (1) according to one of the preceding claims, wherein, in the second operating position, the at least one support plane (31) encloses an angle relative to the first initial position of the equipment support device (3) and/or, in the at least one second operating position, the at least one panel (4) encloses an angle relative to the initial position of the equipment support device (3), the angle range being from 30° to 60°.

4. The fastening device (1) according to one of the preceding claims, wherein at least one adjustment device (5) is arranged between the static bearing device (2) and the at least one equipment support device (3) and/or between the panel (4) and the equipment support device (3), via which adjustment device the pivot angle of the at least one equipment support device (3) and/or the at least one panel (4) can be set and fixed.

5. The fastening device (1) according to one of the preceding claims, wherein the at least one equipment support device (3) comprises a bearing device (5) formed between the equipment support device (3) and a floor (312) of the patient area (301) of the ambulance (300).

6. The fastening device (1) according to one of the preceding claims, wherein at least one device support rail (8), preferably at least a pair of mutually parallel device support rails (8), is arranged on the support plane (31) of the at least one equipment support device (3) and/or on the panel (4).

7. The fastening device (1) according to one of the preceding claims, wherein the static bearing device (2) comprises at least one supply device (7) for the medical devices (100), in particular at least one fluid connection (71) and/or at least one electrical connection (72) for connection of the medical devices (100) to the ambulance (300).

8. The fastening device (1) according to one of the preceding claims, wherein the at least one supply device (7), in particular the at least one fluid connection (71) and/or the at least one electrical connection (72), is arranged on at least one surface of the bearing device (2) that is designed to be oblique or orthogonal with respect to the sidewall (311) of the ambulance.

9. The fastening device (1) according to one of the preceding claims, wherein the at least one equipment support device (3) is arranged to be height-adjustable with respect to the static bearing device (2) and/or the at least one panel (4) is arranged to be height-adjustable with respect to the at least one equipment support device (3).

10. The fastening device (1) according to one of the preceding claims, wherein the at least one first and second axis (32, 42) extend substantially parallel to each other and preferably the longitudinal axis (321) of the at least one first axis (32) has a defined distance (D) from the longitudinal axis (421) of the at least one second axis (42).

11. The fastening device (1) according to one of the preceding claims, wherein a handle element (33, 34) is formed on the equipment support device (3) and/or the at least one panel (4).

12. The fastening device (1) according to one of the preceding claims, wherein at least one locking device (9) is formed on the equipment support device (3) and wherein the locking device (9) cooperates with at least one adapted element in the region of the sidewall (311) or the floor (312) of the patient area (301), by which the equipment support device (3) can be locked in a defined angular position.

13. The fastening device (1) according to one of the preceding claims, wherein the equipment support device (3) and/or the at least one panel (4) comprises at least one holding device for the interchangeable fastening of additional equipment modules.

14. A patient area (301) of an ambulance (300) comprising:
- a front end wall;
- a rear wall;
- two opposite sidewalls (311);
- a floor (312); and
- a ceiling; as well as
- at least one fastening device (1) for the interchangeable fastening of a plurality of medical devices (100) according to one of claims 1 to 13.

## Revendications

1. Dispositif de fixation (1) pour la fixation interchangeable de plusieurs appareils médicaux (100) dans un espace d'hospitalisation (301) d'un véhicule de transport sanitaire (300), comprenant :
- un moyen formant palier (2) statique ; et
- un moyen de support pour appareils (3) comportant au moins un plan de support (31) pour la fixation de plusieurs appareils médicaux (100) ;
dans lequel le moyen formant palier (2) statique s'étend le long d'une paroi latérale (311) de l'espace d'hospitalisation (301) et est relié de manière à supporter des charges à la structure de la paroi latérale (311) et/ou du plancher (312) de l'espace d'hospitalisation (301),
dans lequel le moyen de support pour appareils (3) est monté de manière à pouvoir pivoter par rapport au moyen formant palier (2) autour d'au moins un premier axe (32) sensiblement vertical, de telle sorte que le moyen de support pour appareils (3) peut pivoter d'une première position de départ, dans laquelle l'au moins un plan de support (31) s'étend sensiblement le long de la paroi latérale (311), vers au moins une seconde position de fonctionnement, dans laquelle l'au moins un plan de support (31) s'étend de manière oblique ou perpendiculaire par rapport à la paroi latérale (311),
**caractérisé en ce que**
l'au moins un moyen de support pour appareils (3) comprend au moins un panneau (4) comportant une face de panneau (41) pour la fixation de plusieurs appareils médicaux (100), dans lequel l'au moins un panneau (4) est conçu de manière à pouvoir pivoter, par rapport au plan de support (31) et/ou par rapport au moyen de support pour appareils (3), d'une première position de départ, dans lequel la face de panneau (41) s'étend sensiblement parallèlement au plan de support (31), vers au moins une seconde position de fonctionnement, dans lequel, dans la seconde position de fonctionnement, la face de panneau (41) de l'au moins un panneau de support (4) s'étend de manière oblique ou perpendiculaire par rapport au plan de support (31) et/ou au moyen de support pour appareils (3).

2. Dispositif de fixation (1) selon la revendication 1, dans lequel l'au moins un panneau (4) est monté de manière à pouvoir pivoter le long d'au moins un second axe (42) s'étendant sensiblement verticalement et/ou horizontalement.

3. Dispositif de fixation (1) selon l'une des revendications précédentes, dans lequel l'au moins un plan de support (31) forme, dans l'au moins une seconde position de fonctionnement, un angle dans une plage angulaire de 30° à 60° par rapport à la première position de départ du moyen de support pour appareils (3), et/ou l'au moins un panneau (4) forme, dans l'au moins une seconde position de fonctionnement, un angle dans une plage angulaire de 30° à 60° par rapport à la position de départ du moyen de support pour appareils (3).

4. Dispositif de fixation (1) selon l'une des revendications précédentes, dans lequel au moins un moyen de réglage (5) est disposé entre le moyen formant palier (2) statique et l'au moins un moyen de support pour appareils (3) et/ou entre le panneau (4) et le moyen de support pour appareils (3), ce qui permet à l'angle de pivotement de l'au moins un moyen de support pour appareils (3) et/ou de l'au moins un panneau (4) de pouvoir être réglé et défini.

5. Dispositif de fixation (1) selon l'une des revendications précédentes, dans lequel l'au moins un moyen de support pour appareils (3) comprend un moyen formant palier (5) réalisé entre le moyen de support (3) et un plancher (312) de l'espace d'hospitalisation (301) du véhicule de transport sanitaire (300).

6. Dispositif de fixation (1) selon l'une des revendications précédentes, dans lequel au moins un rail de support pour appareils (8), de préférence au moins une paire de rails de support pour appareils (8) s'étendant parallèlement l'un à l'autre, sont disposés sur le plan de support (31) de l'au moins un moyen de support pour appareils (3) et/ou sur le panneau (4).

7. Dispositif de fixation (1) selon l'une des revendications précédentes, dans lequel le moyen formant palier (2) statique comprend au moins un moyen d'alimentation (7) pour les appareils médicaux (100), en particulier un raccordement de fluide (71) et/ou au moins un raccordement électrique (72) permettant de relier les appareils médicaux (100) au véhicule de transport sanitaire (300).

8. Dispositif de fixation (1) selon la revendication 7, dans lequel l'au moins un moyen d'alimentation (7), en particulier l'au moins un raccordement de fluide (71) et/ou l'au moins un raccordement électrique (72), est disposé sur au moins une face du moyen formant palier (2), laquelle face est réalisée de manière oblique ou perpendiculaire par rapport à la paroi latérale (311) du véhicule de transport sanitaire.

9. Dispositif de fixation (1) selon l'une des revendications précédentes, dans lequel l'au moins un moyen de support pour appareils (3) est disposé de manière réglable en hauteur par rapport au moyen formant palier (2) statique et/ou l'au moins un panneau (4) est disposé de manière réglable en hauteur par rapport à l'au moins un moyen de support pour appareils (3).

10. Dispositif de fixation (1) selon l'une des revendications précédentes, dans lequel les au moins un premier et second axes (32,42) s'étendent sensiblement parallèlement l'un à l'autre, et de préférence, l'axe longitudinal (321) de l'au moins un premier axe (32) présente une distance (D) définie par rapport à l'axe longitudinal (421) de l'au moins un second axe (42).

11. Dispositif de fixation (1) selon l'une des revendications précédentes, dans lequel un élément de préhension (33,43) est réalisé sur le moyen de support pour appareils (3) et/ou l'au moins un panneau (4).

12. Dispositif de fixation (1) selon l'une des revendications précédentes, dans lequel au moins un moyen de verrouillage (9) est réalisé sur le moyen de support pour appareils (3), et dans lequel le moyen de verrouillage (9) coopère, dans la zone de la paroi latérale (311) ou du plancher (312) de l'espace d'hospitalisation (301), avec au moins un élément adapté, ce qui permet au moyen de support pour appareils (3) de pouvoir être verrouillé dans une position angulaire définie.

13. Dispositif de fixation (1) selon l'une des revendications précédentes, dans lequel le moyen de support pour appareils (3) et/ou l'au moins un panneau (4) comprennent au moins un moyen de retenue pour la fixation interchangeable de modules d'équipement supplémentaires.

14. Espace d'hospitalisation (301) d'un véhicule de transport sanitaire (300), comprenant :
- une paroi avant ;
- une paroi arrière ;
- deux parois latérales (311) opposées ;
- un plancher (312) ; et
- un revêtement ; et
- au moins un dispositif de fixation (1) pour la fixation interchangeable de plusieurs appareils médicaux (100) conformément à l'une des revendications 1 à 13.
